# EUROPÄISCHE PATENTSCHRIFT

(11) **EP 1 154 163 B1**
(45) Veröffentlichungstag und Bekanntmachung des Hinweises auf die Patenterteilung: **14.12.2005**
(21) Anmeldenummer: 01111539.1
(22) Anmeldetag: 11.05.2001
(51) Int. Cl.: F15B 11/20, F15B 11/028, F15B 13/00, B25B 5/06

(54) **Modulsystem für Hydraulikelemente**
Modular system for hydraulic elements
Système modulaire pour des éléments hydrauliques

(30) Priorität: 12.05.2000 DE 10023216
(43) Veröffentlichungstag der Anmeldung: 14.11.2001
(73) Patentinhaber: Ludwig Ehrhardt GmbH, 35321 Laubach (DE)
(72) Erfinder: Ehrhardt, Winfried, Dr., 35321 Laubach (DE); Lehr, Adolf, 35321 Laubach (DE)
(74) Vertreter: von Ahsen, Erwin-Detlef

(56) Entgegenhaltungen:
- WO-A-01/42663
- US-A- 5 533 334

## Beschreibung

Die Erfindung betrifft ein Modulsystem aus mehreren, untereinander durch Kanäle miteinander zu einer Moduleinheit verbundenen Modulen zur Ansteuerung und Betätigung von hydraulisch wirkenden Arbeitszylindern, die Vorrichtungen zum Spannen von Werkstücken zugeordnet und auf Paletten oder Arbeitstischen montierbar sind und die unterschiedliche Funktionen mit unterschiedlichen Arbeitsdrücken durchführen, wobei jedes Modul aus einer Platine besteht, auf der ein Zuschaltventil und ein Druckregelventil angeordnet sind, und wobei in der Platine mehrere Kanäle geführt sind, die wahlweise zu Arbeits- oder Durchgangskanäle bestimmbar sind.

Ein solches Modulsystem ist aus der US-A-5 533 334 bekannt.

Hydraulikelemente und Vorrichtungen dienen zu Spannen, Schieben, Stützen, Heben und Verriegeln von Werkstücken, die auf Paletten oder Maschinentischen aufgebracht sind. Die während des Bearbeitungsvorganges auf das Werkstück einwirkenden Kräfte sind relativ groß, so daß an die Hydraulikelemente große Anforderungen gestellt werden. Die unterschiedlichen Funktionen, die von den Hydraulikelementen bewältigt werden müssen, bedingen unterschiedliche Drücke in den hydraulischen Zuleitungen. Dieses führt dazu, daß die einzelnen Hydraulikelemente separat angesteuert werden müssen, was zu einer Vielzahl von Hydraulikanschlüssen führt. Der Platzbedarf und die Größe der Kontaktflächen wirken sich negativ aus. Hinzu kommt, daß die Paletten unterschiedlichen Arbeitsfunktionen zugeordnet werden müssen, was ein Umsetzen auf verschiedene Bearbeitungsmaschinen erfordert.

Das Umsetzen der Paletten bedingt somit jedesmal das Abtrennen aller Hydraulikanschlüsse und das erneute Anschließen. In der Praxis werden daher hydraulische Kupplungssysteme eingesetzt, die ein schnelleres Lösen und Anschließen der Hydraulik möglich machen. Der Nachteil besteht jedoch weiterhin in der Vielzahl der Hydraulikanschlüsse, bedingt durch die unterschiedlichen Anwendungsfälle. Man ist daher dazu übergegangen Ventilblöcke zu bilden, die dann aber speziell den Arbeitsfunktionen angepaßt werden müssen. Somit wird eine Vielzahl von Ventilblöcken benötigt.

Aus der US-A-5 533 334 ist ein Modulsystem bekannt, mit dem mit nur einem Hydraulikanschluß für verschiedene Anwendungsfälle angesteuert werden können. Ein ähnliches Modulsystem zeigt auch die nachveröffentlichte WO 01 42663 A. Nachteilig bei diesen Modulsystemen ist aber noch, daß die Reihenfolge, in der die einzelnen Module ansprechen, nicht vorgegeben ist.

Der Erfindung liegt die Aufgabe zugrunde ein Modulsystem zu schaffen, bei dem die einzelnen Module in einer vorbestimmten Reihenfolge ansprechen.

Zur Lösung dieser Aufgabe ist das erfindungsgemäße Modulsystem dadurch gekennzeichnet, daß die Module mit vorbestimmten Kanälen so verbunden sind, daß die zugehörigen Zuschaltventile druckabhängig in aufsteigender Druckfolge ansteuerbar sind.

Weitere Merkmale der Erfindung beziehen sich auf vorteilhafte Ausgestaltungen in der Ansteuerung der einzelnen Module.

Die Erfindung wird nach folgend anhand eines in der Zeichnung dargestellten Ausführungsbeispiels näher erläutert. Es zeigen:
- Fig. 1: ein Modul für Modulsystem mit den Erfindungsmerkmalen in Seitenansicht,
- Fig. 2: das Modul gemäß Fig. 1 in perspektivischer Darstellung,
- Fig. 3: ein Modulsystem aus fünf Modulen gemäß Fig. 1 und 2,
- Fig.4: die Zusammenschaltung und Verknüpfung der fünf Module zu dem Modulsystem gemäß Fig. 3.

In den Fig. 1 und 2 ist das Modul 1 gezeigt, das aus einer Modulplatine 2 besteht, auf die ein Zuschaltventil 3 und ein Druckregelventil 4 aufgebracht sind. In der Modulplatine 2 sind Kanäle 5 eingebracht. Die Kanäle 5 sind so geführt, daß die Platinen 2 zusammenfügbar und ihre Kanäle 5 untereinander verbindbar sind. Diese Kanäle 5 können wahlweise zum Arbeitskanal bestimmt werden als auch als reine Durchgangskanäle dienen und sind somit verschiedenen Zwecken zuführbar. Die Zahl der Kanäle 5 ist unterschiedlich und den Verwendungszwecken angepasst. Die Kanäle 5 können sowohl als Hydraulik-Kanäle, was überwiegend der Fall ist, als auch als Pneumatik-Kanal und auch als Elektrik-Kanal ausgelegt sein, um somit die Steuerungsmöglichkeit zu variieren.

In der Fig. 3 ist der Zusammenschluss von fünf Modulen 1 durch Zusammenfügen ihrer Platinen 2 gezeigt. Diese Moduleinheit erfordert nur einen hydraulischen Anschluss 6. Wird eine solche Moduleinheit auf einer Palette montiert können fünf verschieden wirkende Arbeitszylinder 7 angesteuert werden. Die Kanäle 5 sind untereinander verknüpft und werden durch die äusseren Module 1 abgeschlossen. Ebenso ist nur das Modul 1 mit einem Hydraulik-Anschluβ versehen, das als erstes zur Einleitung der Funktionen dient. Dieses Modul 1 muβ nicht immer eines der aussen liegenden Module 1 sein, sondern kann an jeder beliebigen Stelle in der Reihenanordnung liegen.

Das Zusammenwirken der einzelnen Module ist in einem Diagramm in Fig. 4 gezeigt. Diesem Diagramm liegt die Zusammenfügung von fünf Modulen, wie in Fig. 3 dargestellt zugrunde. Die Moduleinheit ist so aufgebaut, daß in der einen Ebene alle Zuschaltventile 3 und in der anderen Ebene alle Druckregelventile 4 liegen. Ausserhalb dieser Moduleinheit befinden sich die Arbeitszylinder 7, die den Spannelementen zum Halten und Stützen der auf der Palette montierten Werkstücke zugeordnet sind.

Die hydraulische Zuleitung 6 ist für die Moduleinheit nur einmal vorhanden. Damit ist bei einem Umsetzen der Palette auf andere Maschinentische auch nur diese eine Zuleitung zu entkuppeln. Der Hydraulikanschluss 6 ist hier dem ersten Modul zugeordnet und mit einem Filter 8 versehen, der die Aufgabe hat die Hydraulik von Fremdkörpern frei zu halten. Unmittelbar hinter dem Hydraulikanschluss ist ein Rückschlagventil 9 angeordnet. Dieses Rückschlagventil ist als entsperrbares Ventil ausgebildet, so daß es einmal die Wirkung hat bei einem Druckabfall in der Zuleitung den Druck im System aufrecht zu erhalten und zum anderen im Bedarfsfall durch Entsperrung den Druck abzubauen. Die übrigen Module sind nun in eine Abhängigkeit gebracht, die den Arbeitsabläufen angepasst ist. Beaufschlagt werden die Arbeitszylinder 7 A-E, von denen Zylinder A zum Anlegen an das Werkstück, Zylinder B zum zentrieren, Zylinder C und D zum Spannen und Zylinder D zum Verblocken des Werkstückes dienen.

### Der Funktionsablauf ist wie folgt:

Wird die Hydraulikleitung 6 beaufschlagt, so gelangt die Hydraulik über Filter 8 zum Rückschlagventil 9 und von da zum Druckregelventil 4A. Dieses Druckregelventil 4A ist auf den Druck begrenzt, der vom Arbeitszylinder 7A benötigt wird. Somit spricht der Arbeitszylinder 7A an. Im Hydrauliksystem steht jedoch ein höherer Druck an, als durch die Druckregelventile 4 vorgegeben. Dieser höhere Druck wird zur Ansteuerung der Zuschaltventile 3 in vorbestimmter Reihenfolge benötigt. Die Zuschaltventile 3 sind auf unterschiedliche Drücke zum Durchschalten eingestellt. Diese Durchschaltung erfolgt in der Reihenfolge, in der sie ansprechen sollen.

Die Zuschaltventile 3 sind ferner so ausgelegt, daß sie nur in aufsteigender Druckfolge ansprechen. Damit kann ein nachfolgendes Zuschaltventil immer erst ansprechen, wenn das vor ihm liegende Zuschaltventil durchgeschaltet hat. Der Hydraulikanschluß für jedes nachfolgende Zuschaltventil liegt somit immer in der Ausgangshydraulikleitung des vorher liegenden Zuschaltventils. In der Fig. 4 spricht das auf einen bestimmten, in der Reihe jedoch niedrigsten Druck (50 bar) ausgelegte Zuschaltventil 3B als erstes an und schaltet zu seinem Druckbegrenzungsventil 48 durch, das seinerseits den Arbeitszylinder 7B in Aktion treten läßt. Das bedeutet, daß Zuschaltventil 38 dann erst die Leitung für das nachfolgende Zuschaltventil 3C frei gibt, das bei 70 bar anspricht, und seinerseits die Leitung für das nächste frei gibt, das bei 90 bar anspricht usw. bis zum letzen in der Reihe liegenden Zuschaltventil 3E, das auf 110 bar eingestellt ist. Mit dem Durchschalten eines der Zuschaltventile 3 wird also einmal der Hydraulikfluss zu den nachgeschalteten Druckregelventilen 4 frei gegeben und zum anderen in der vorgegebenen Reihenfolge das nächste Zuschaltventil angesteuert. Die Abhängigkeit der aufsteigenden Druckfolge für die Zuschaltventile 3 ist erforderlich , um die Reihenfolge des Ansprechens der Arbeitszylinder zu bestimmen.

Die Druckregelventile 4 sind von dieser aufsteigenden Druckfolge unabhängig und können beliebigen differenten Drücken zugeordnet sein, die von den jeweils nachgeschalteten Arbeitzylindern bestimmt werden.

Diese Moduleinheit kann aus beliebig vielen Modulen zusammen gestellt sein. Auf einer Palette können auch mehrere Moduleinheiten angeordnet werden. Der Vorteil liegt darin, daß die Moduleinheit auf kleinstem Raum unterbringbar ist und zudem nur jeweils einen Anschluss für die Hydraulik benötigt. Wie bereits erwähnt weisen die Modulplatinen 2 die Durchgangskanäle 5 auf, die auch pneumatisch oder elektrisch betätigbar sein können. Dazu bedarf es entsprechender Anschlußkupplungen zwischen den einzelnen Moduleinheiten. Ausserdem sind die Zuschaltventile 3 mit zusätzlichen Schaltelementen für die Pneumatik und/oder Elektrik bestückbar. Somit ist eine Ansteuerung der Zuschaltventile 3 in allen genannten Arten möglich. Dieses bietet den Vorteil der Ansteuerung unabhängig vom Systemdruck.

## Patentansprüche

1. Modulsystem aus mehreren, untereinander durch Kanäle (5) miteinander zu einer Moduleinheit verbundenen Modulen (1) zur Ansteuerung und Betätigung von hydraulisch wirkenden Arbeitszylindern, die Vorrichtungen zum Spannen von Werkstücken zugeordnet und auf Paletten oder Arbeitstischen montierbar sind und die unterschiedliche Funktionen mit unterschiedlichen Arbeitsdrücken durchführen, wobei jedes Modul (1) aus einer Platine (2) besteht, auf der ein Zuschaltventil (3) und ein Druckregelventil (4) angeordnet sind, und wobei in der Platine (2) mehrere Kanäle (5) geführt sind, die wahlweise zu Arbeits- oder Durchgangskanäle bestimmbar sind, **dadurch gekennzeichnet , daß** die Modulen (1) mit vorbestimmten Kanälen (5) so verbunden sind, daß die zugehörigen Zuschaltventile (3) druckabhängig in aufsteigender Druckfolge ansteuerbar sind.

2. Modulsystem nach Anspruch 1, **dadurch gekennzeichnet, daß** die Zuschaltventile in ihrer Reihenschaltung ansteuerbar sind, wobei der Hydraulikanschluß für jedes nachfolgende Zuschaltventil (3) in der Ausgangsleitung des vorher liegenden Zuschaltventils (3) liegt.

3. Modulsystem nach Anspruch 1 oder 2, **dadurch gekennzeichnet, daß** das Durchschalten eines jeden folgenden Zuschaltventils von dem Durchschalten des vorherigen Zuschaltventils abhängig ist

4. Modulsystem nach einem der Ansprüche 1 bis 3, **dadurch gekennzeichnet, daß** die zu einer Moduleinheit zusammen geschalteten Module (1) mit nur einem Hydraulikanschluß (6) versehen sind, der dem Modul (1) in der Reihe zugeordnet ist, das die erste Durchschaltung vollzieht.

5. Modulsystem nach einem Anspruch 1 bis 4, **dadurch gekennzeichnet, daß** den Druckventilen (4) beliebige differente Drücke zugeordnet sind, die von den jeweils nachgeschalteten Arbeitszylindern bestimmt sind.

6. Modulsystem nach Anspruch 1, **dadurch gekennzeichnet, daß** mindestens zwei der Durchgangskanäle (5) pneumatisch beaufschlagt sind und daß die Zuschaltventile über zugehörige pneumatisch wirkende Schaltelemente ansteuerbar sind.

7. Modulsystem nach Anspruch 1, **dadurch gekennzeichnet, daß** in mindestens zwei Durchgangskanälen (5) eine elektrische Leitung verlegt und zwischen je zwei Modulen (1) in diesen Kanälen ein elektrisches Kupplungssystem vorgesehen ist und daß die Zuschaltventile (3) mit elektrischen Steuerelementen versehen sind, so daß ihre Ansteuerung elektrisch vollziehbar ist.

## Claims

1. Modular system consisting of a plurality of modules (1) interconnected by passages (5) for forming a module unit for controlling and actuating hydraulically operating work cylinders that are associated with devices for clamping work pieces and are adapted for mounting on pallets or workbenches and perform different functions at different operating pressures, with each module (1) consisting of a board (2) on which a connecting valve (3) and a pressure regulator valve (4) a re disposed, a nd with a plurality of passages (5) being passed in said board (2), which are adapted for optional selection as operating or through-passages, **characterised in that** said modules (1) are connected to predetermined passages (5) in such a way that the associated connecting valves (3) may be controlled as a function of pressure in ascending succession of pressures.

2. Modular system according to Claim 1, **characterised in that** said connecting valves are controllable in their serial order of arrangement, with the hydraulic port for each downstream connecting valve (3) being located in the discharge conduit of the preceding upstream connecting valve (3).

3. Modular system according to Claim 1 or 2, **characterised in that** the switching of each downstream valve depends on the switching of the preceding connecting valve.

4. Modular system according to any of the Claims 1 to 3, **characterised in that** said modules (1) interconnected to form a module unit are provided with only a single hydraulic port that is associated with that module (1) in the series, which performs the first switching operation.

5. Modular system according to any of the Claims 1 to 4, **characterised in that** different pressures whatsoever are associated with said pressure valves, which are determined by the respective downstream work cylinders.

6. Modular system according to Claim 1, **characterised in that** at least two of said through-passages (5) are subject to pneumatic action thereon, and that said connecting valves are controllable via associated pneumatically operating switching elements

7. Modular system according to Claim 1, **characterised in that** an electric line is laid in at least two through passages (5), and that an electric coupling system is provided in theses passages between two respective modules (1), and that said connecting valves (3) are provided with electric control elements so that their control can be electrically performed.

## Revendications

1. Système modulaire composé d'une pluralité de modules (1) reliés l'un à l'autre par des conduits (5) à former une unité à modules à commander et actionner des cylindres moteurs à action hydraulique, qui sont affectés aux dispositifs à serrer des pièces à usiner et qui sont aptes au montage sur des palettes ou tables de travail, en réalisant des fonctions différentes aux pressions de régime différentes, à chaque module (1) étant composé d'un disque (2) sur lequel une soupape de mise en circuit (3) et une soupape de réglage de pression (4) sont disposées, et à une pluralité de conduits (5) étant passer dans ledit disque (2), qui se prêtent à un choix à volonté en tant que conduits de service ou de passage, **caractérisé en ce que** lesdits modules (1) sont raccordés aux conduits (5) prédéterminés d'une telle manière, que les soupapes de mise en circuit (3) y affectées soient commandables en fonction de la pression en ordre ascendant des pressions.

2. Système modulaire selon la revendication 1, **caractérisé en ce que** lesdites soupapes de mise en circuit sont commandables selon leur ordre de montage en série, au raccord hydraulique pour chaque soupape de mise en circuit (3) en aval se trouvant dans la conduit de décharge de la soupape de mise en circuit (3) précédente en amont.

3. Système modulaire selon la revendication 1 ou 2, **caractérisé en ce que** la commutation de chaque soupape en aval dépend de la commutation de la soupape des mise en circuit précédente en amont.

4. Système modulaire selon une quelconque des revendications 1 à 3, **caractérisé en ce que** lesdits modules (1) reliés à former une unité à modules sont munis d'un seul raccord hydraulique, qui est affecté à ce module (1) en série, qui réalise la première opération de commutation.

5. Système modulaire selon une quelconque des revendications 1 à 4, **caractérisé en ce que** des pressions différentes quelconques sont affectées auxdites soupapes des compression, qui sont déterminées par les cylindres moteurs respectifs en aval.

6. Système modulaire selon la revendication 1, **caractérisé en ce qu'**au moins deux desdits conduits des passage (5) sont assujettis à une pressurisation pneumatique, et **en ce que** lesdites soupapes de mise en circuit sont commandables via des éléments commutateurs affectés à action pneumatique.

7. Système modulaire selon la revendication 1, **caractérisé en ce qu'**une ligne électrique est posée en au moins deux conduits de passage (5), et **en ce qu'**un système électrique de couplage est disposé dans ces conduits entre deux modules (1) respectifs, et **en ce que** lesdites soupapes de mise en circuit (3) sont munies des éléments de commande électrique d'une telle manière, que leur commande se puisse réaliser par voie électrique.
